# EUROPÄISCHE PATENTSCHRIFT

(11) **EP 0 754 347 B1**
(45) Veröffentlichungstag und Bekanntmachung des Hinweises auf die Patenterteilung: **14.01.1998**
(21) Anmeldenummer: 95915749.6
(22) Anmeldetag: 05.04.1995
(51) Int. Cl.: H01H 81/02

(54) **SCHUTZEINRICHTUNG GEGEN WÄRMEÜBERLASTUNG EINES ELEKTROKLEINMOTORS FÜR HOHE THERMISCHE BELASTBARKEIT**
PROTECTIVE DEVICE AGAINST THERMAL OVERLOAD FOR A SMALL HIGH-HEAT-LOAD ELECTRIC MOTOR
DISPOSITIF DE PROTECTION CONTRE LES SURCHARGES THERMIQUES DESTINE A UN PETIT MOTEUR ELECTRIQUE EXPOSE A DES CONTRAINTES THERMIQUES ELEVEES

(30) Priorität: 05.04.1994 DE 4411712
(43) Veröffentlichungstag der Anmeldung: 22.01.1997
(73) Patentinhaber: Dieter, Rögelein, 70182 Stuttgart (DE)
(72) Erfinder: Dieter, Rögelein, 70182 Stuttgart (DE)
(74) Vertreter: Flügel, Otto, Dipl.-Ing.
(86) Internationale Anmeldenummer: DE9500464
(87) Internationale Veröffentlichungsnummer: WO9527302

(56) Entgegenhaltungen:
- EP-A- 0 090 491
- EP-A- 0 128 978
- FR-A- 1 254 240
- GB-A- 2 133 931
- US-A- 3 959 762
- US-A- 4 086 558

## Beschreibung

Die Erfindung betrifft eine Schutzeinrichtung gegen Wärmeüberlastung eines Elektro-Kleinmotors für hohe thermische Belastbarkeit, insbesondere ausgerüstet mit einem Stator aus Dauermagnetwerkstoff und einem eine elektrisch gespeiste Wicklung aufweisenden Rotor und eingesetzt als Kurzzeitläufer-Motor für Kraftfahrzeug-Ausrüstungsteile, die einen in den Motorspeisekreis eingeschalteten Unterbrecherkontakt aufweist, der durch ein Bimetallelement den Kontakt bei bestimmter Erwärmung - vorzugsweise schlagartig, z.B. nach Art einer Schnappscheibe - öffnend betätigt ist, welches an einem ein- oder mehrteiligen Tragteil gehalten ist, wobei der Unterbrecherkontakt, das Bimetallelement und das Tragteil in elektrischer Reihenschaltung angeordnet sind sowie das Bimetallelement und das Tragteil hinsichtlich des jeweiligen elektrischen Widerstandes und des jeweiligen Wärmespeichervermögens bestimmte Verhältnisse zueinander aufweisen und räumlich in etwa breitflächig paralleler überlappender Zuordnung zueinander angeordnet sind.

Elektrokleinmotoren der hier in Rede stehenden Art werden in großer Zahl für die verschiedensten Zusatzfunktionen in Kraftfahrzeugen eingebaut, so z.B. für das selbsttätige Anheben und Absenken von Fenstern, das Verstellen der Sitze, für Scheibedachverstellung, Verdeckantriebe, Antriebsmotoren für pneumatische und hydraulische Pumpen sowie Antennenantriebe. Diese als Gleichstrom-Dauermagnet-Motoren ausgebildeten Antriebe arbeiten mit einer Nenn-Betriebsspannung von 12 oder 24 Volt, ihnen ist normalerweise ein Getriebe mit einem hohen Übersetzungsverhältnis nachgeschaltet. Obwohl sie zum Großteil nur für kurze Zeitspannen eingeschaltet sind, müssen sie während dieser Kurzzeiten erhebliche Leistungen erbringen. Da derartige Motoren in einer Normalbetriebsphase durch Blockierung des angetriebenen Gegenstandes innerhalb der vorgeschriebenen Wegstrecke, durch zu häufiges Bedienen oder Falschbedienung der Einschalttaste mechanische Überlastungen bis zum Stillstand erlangen, besteht die Gefahr einer Überhitzung des Motors, insbesondere dessen Rotorwicklung und dessen Kommutatorbürsten oder deren Bürstenführungen.

Für diese und ähnliche Einsatzzwecke derartiger Kleinmotoren besteht darüberhinaus die Forderung nach geringer Baugröße und kleinem Gewicht, weshalb die angeforderte Leistung nur bei einer Betriebsbelastung erbracht werden kann, die vorwiegend im Bereich zwischen P2 max. und der Kurzschluß- bzw. Stillstandsbelastung liegt, was vor allem für sogenannte Kurzzeitläufer-Motoren zutrifft. Weitere kritische Umstände für den Betrieb solcher Kleinmotoren in Kraftfahrzeugen bestehen darin, daß Außentemperatur und Batteriespannung starken Abweichungen unterworfen sind, Anwendungstemperaturbereiche sind von -40°C bis +80°C, und Betriebsspannungsbereiche liegen zwischen 9 und 15 Volt bzw. zwischen 18 und 30 Volt. Zusätzlich müssen für den Blockierfall die Überdeckungsverhältnisse Kohlebürsten zu Kollektorlamellen berücksichtigt werden, die z.B. bei einem typischen Fensterhebermotor mit 10-nutigem Anker bei Überdeckungsverhältnissen von 2 Lamellen einen Gesamtwiderstand von 0,479 Ohm ergeben und bei 4 Lamellen Überdeckung einen Widerstandswert von 0.385 Ohm. Daraus ergibt sich bereits bei einer konstanten Betriebsspannung von z.B. 13 Volt und einer Umgebungstemperatur von +25°C, daß entsprechend den bei der Blockierung gegebenen Überdeckungsverhältnissen Anfangsblockierströme von 27,1 A bei 2 Lamellen und 33,7 A bei 4 Lamellen gegeben sind. Durch die parziell überbrückten Wicklungsteile bei 4 Lamellen Überdeckung ergeben sich aufgrund des niedrigeren Ankerwiderstandes und der geringeren im Stromkreis liegenden Masse höhere Temperaturänderungs-Geschwindigkeiten und daraus kürzere Zeitkonstanten.

Über den Verwendungstemperaturbereich von -40°C bis +80°C ergeben sich dann bei Betriebsspannungen von 13 Volt und durch die unterschiedlichen Überdeckungsverhältnisse am Kollektor sowie die Widerstandsveränderungen über den Temperaturgradienten der Kupferwicklung Blockierströme von 36,7 bis 45,6 A bei einer Umgebungstemperatur von -40°C und von 27,1 bis 33,7 A bei einer Umgebungstemperatur von +25°C und von 22,7 bis 28,5 A bei einer Umgebungstemperatur von +80°C.

Für die Schutzeinrichtung ergeben sich dadurch im obigen Beispiel folgende Forderungen für den Blockierfall:

Bei Umgebungstemperatur +25°C: Ein Anfangsblockierstrom bei 13 V von 27,1 bis 33,7 A in einer Zeit von größer 4 Sek. / kleiner 10 Sek. abzuschalten.

Einen Anfangsblockierstrom bei 9 V von 18,3 - 23,4 A in einer Zeit kleiner 30 Sek. abzuschalten, d.h. innerhalb der Zeitkonstante des Motors bezogen auf den Betriebsfall bevor die zulässigen Grenztemperaturen der Wicklung bzw. der Kohlebürsten erreicht werden.

Bei -40°C Umgebungstemperatur muß ein Anfangsblockierstrom bei 15 V von 42,3 bis 52,6 A in Zeiten kleiner 12 Sek. abgeschaltet werden.

Bei 9 Volt muß ein Anfangsblockierstrom von 25,4 bis 31,6 A in Zeiten kleiner 45 Sek. abgeschaltet werden.

Bei +80°C Umgebungstemperatur muß ein Anfangsblockierstrom bei 15 V von 26,4 bis 32,4 A in Zeiten größer 2 Sek. abgeschaltet werden, um noch ausreichend lange Betriebszeit bei Schwergängigkeit der Fensterheber-Anlage zur Verfügung stellen zu können.

Die Schutzeinrichtung muß also im gesamten Umgebungstemperaturbereich und Betriebsspannungsbereich Ströme von 15,7 bis 52,6 A im Blockierfalle als Schaltströme beherrschen und gleichzeitig ausreichend lange Betriebszeiten im Schwerlastbetrieb nahe dem Kunzschlußmoment zur Verfügung stellen.

Vorstehende Umstände führen dazu, daß ein thermisch nicht geschützter Motor dieser Art im Kurzschlußbetrieb nur etwa 20 - 30 Sekunden betrieben werden kann, ohne Schaden an der Wicklung oder sonstigen Bauteilen zu nehmen, da Wicklungstemperaturen von z.B. größer 300 °C oder Kohlebürsten-Temperaturen von größer 200°C zur Zerstörung führen. Mit herkömmlichen Schutzeinrichtungen nach dem bekannten Prinzip von Thermoschaltern lassen sich die Kurzschluß-Betriebszeiten vergrößern, jedoch kann der gesamte Betriebstemperaturbereich und der gesamte Betriebsspannungsbereich nur unzureichend abgedeckt werden. Es müssen hier Kompromisse eingegangen werden hinsichtlich der zulässigen Betriebszeit im Schwerlastbetrieb bei +80°C oder bei der Absicherung des Blockierfalles bei der tiefsten Umgebungstemperatur von -40°C und Unterspannungen von 9 - 11 V. Es werden vorwiegend Kompromisse gewählt, die über eine höhere thermische Empfindlichkeit und höhere Stromempfindlichkeit sehr kurze Betriebszeiten im Schwerlastbetrieb bei den hohen Umgebungstemperaturen zulassen, um eine Kurzschlußfestigkeit im tiefen Umgebungstemperaturbereich bei - 40°C und Unterspannung sicherzustellen. Die Motoren sind dann im Regelfalle hinsichtlich ihres nutzbaren Momentes bei Raumtemperatur und erhöhten Umgebungstemperaturen eingeschränkt verwendbar (overprotected).

Bekannte Schutzeinrichtungen, die einer Überhitzung bei Fehlbetrieb oder bei mechanisch behindertem Betrieb entgegenwirken, arbeiten mit temperatur- und stromabhängigen Schaltgliedern, hier vor allem Bimetallelementen, (hier auch für Trimetalle etc. zu lesen), die aufgrund von in Parallelanordnung miteinander verbundener Metallschichten unterschiedlicher Wärmeausdehnungskoeffizienten bei Erwärmung eine Formänderung annehmen, die im Rahmen dieser Schutzeinrichtung zur Betätigung eines Unterbrecherkontaktes ausgenutzt werden. Solche Bimetallelemente und deren Einsatzmöglichkeit im vorliegenden Falle sind bekannt. Solche Bimetalle reagieren auf jedwede Erwärmung, auf die Umgebungstemperatur (Außentemperatur) sowie auch auf die Eigenerwärmung aufgrund von Stromdurchfluß (sogenannte Stromwärme I²R). Sie reagieren ebenfalls auf Umgebungstemperaturanstieg am Einbauort der Schutzeinrichtung durch Wärmeentwicklung der überlasteten Bauteile, die über die Zeitkonstante des Motors als Rückführwärme wirkt und die Haltezeiten verkürzt und die Pausezeiten verlängert bis ein thermischer Gleichgewichtszustand erreicht wird. Wärmezufuhr bzw. die Behinderung von Wärmeabfluß kann darüberhinaus durch wärmeleitend angeschlossene und/oder in wärmestrahlender Zuordnung angeordnete Bauteile erfolgen, die insoweit als Wärmespeicher dienen.

In einer ersten Vorstellung bekannter Art wird dem Bimetallelement durch wärmeleitende Verbindung mit einer Bürste bzw. deren dann metallischem Kocher Wärme zugeführt, deren Größenordnung der Betriebserwärmung der Ankerwicklung des Motors entspricht und die somit bei hoher Wärmebelastung des Motors, bspw. im Kurzschlußfall, dem Bimetallelement Wärme zuführt, wenn dessen vorhergehend in der Einschaltphase, insbesondere in der Phase der geöffneten Kontakte nach gezieltem Einschalten des Motors, erzeugte Stromwärme absinkt, so daß ein schnelles Zurückkehren des Bimetallelementes in die Einschaltstellung des Unterbrecherkontaktes und damit die erneute Strombeaufschlagung des Motors verzögert wird. Als Beispiel hierfür wird auf die DE-PS 2811503 verwiesen.

Weitere Vorstellungen schließen eine Wärmezufuhr von einem Wärmespeicher auf das Bimetallelement nicht nur unter dem Gesichtspunkt der Wärmeleitung, sondern auch unter demjenigen der Wärmestrahlung bis hin zur Wärmeströmung ein. So arbeitet bspw. eine bekannte Schutzeinrichtung - EP 0 226 663 A1 - mit Abstandselementen aus einem Material mit positivem Temperaturkoeffizienten (PTC), die im vorgenannten Sinne auf ein Bimetallelement einwirken sollen, zu dessen Breitfläche jedoch eher senkrecht verlaufen, so daß der Wärmestrahlungseinfluß eher als gering anzusehen ist. Im Rahmen der EP 0 104 809 B1 ist bspw. die Anordnung eines gewendelten Heizelementes bekannt geworden, das sich mehr oder weniger parallel zu einem Bimetallelement erstreckt und das - auch wegen der dortigen Erwähnung des Abstandseinflußes zwischen Heizelement und Bimetallelement - eine Erwärmung des Bimetallelementes in erster Linie durch Wärmestrahlung bewirken dürfte.

In der GB-PS 936801 ist erwähnt, daß ein zu einem Bimetallelement parallel verlaufender elektrischer Anschluß gezielt widerstandsbehaftet und damit wärmespeichernd ausgebildet ist und somit als Heizelement für das Bimetallelement dient. Dies soll über einen verlängerten Abschnitt geschehen, der zumindest einen Teilbereich des Bimetallelementes übergreift und mit diesem in innigem Kontakt steht. Daraus läßt sich eher die Vorstellung eines Wärmetransfers durch Wärmeleitung und weniger durch Wärmestrahlung entnehmen.

Zu den Bimetallelementen der hier in Rede stehenden Art wird auf die DE-OS 3401968 einschließlich der dort zum Stand der Technik gemachten Ausführungen und zu den auch hier relevanten Einsatzzwecken verwiesen.

Schutzeinrichtungen der in Rede stehenden Art nach dem Stand der Technik zeigen die Tendenz, daß bei steigendem Schaltstrom die Ausschaltdauer (Pausezeit) nach der ersten Abschaltung (wärmeüberlastbedingte Beendigung der durch normales Einschalten begonnenen Einschalt- bzw. Haltezeit) in dem darauf folgenden Schaltzyklus bei andauernder Überlastung kürzer wird. Erst bei anhaltender Blockierung ergibt sich eine geringfügige Erhöhung der Pausezeiten, so daß zunächst, durch die Wicklungserwärmung verursacht, ein ansteigendes Verhältnis bei der Einschaltdauer (ED) erreicht wird. Die Einschalt- bzw. Haltezeiten nehmen zu, die Pausezeiten bleiben in den Folgeschaltzyklen näherungsweise konstant und nehmen dann geringfügig zu, wenn eine Rückführung im Regelkreis durch Anstieg der Umgebungstemperatur an der Schutzeinrichtung erreicht wird. Damit wächst das Verhältnis von Einschaltdauer zu Ausschaltdauer, so daß eine wachsende Erwärmung in der Wicklung bzw. in der Kohlebürste auftritt. Ein lang anhaltender Störfall, besonders unter Berücksichtigung der Extremsituationen, niedrigste Umgebungstemperatur von -40°C und geringste Betriebsspannung von z.B. 9 V, schließt somit eine schädigende Überhitzungsgefahr nicht aus, wobei nur zur Verdeutlichung darauf hingewiesen werden darf, daß geräuscharm arbeitende und billig herzustellende Kohlebürstenführungen aus Kunststoff, regelmäßig aus Polyamid, mit einer Wärmebelastbarkeit von ca. 200 °C bestehen.

Weitere Schutzeinrichtungen sind aus US-A-4 086 558 and EP-A-0 090 491 bekannt.

Durch Verwendung von Schutzeinrichtungen höherer Stromempfindlichkeiten kann die Gefahr für die thermische Überlastung verringert werden, jedoch ergeben sich dann Einschränkungen in der Nutzungsdauer der Motoren bei den höchsten Verwendungstemperaturen von +80°C und kurzzeitigen Überlastungen.

Der Erfindung liegt die Aufgabe zugrunde, die mittels einer Schutzeinrichtung der in Rede stehenden Art erreichbare Schutzwirkung durch Begrenzung der Bürsten- und Wicklungstemperaturanstiege auch bei lang anhaltendem störungsbedingtem Überlastzustand des Motors zu verbessern und gleichzeitig die Nutzungsdauer der Motoren im gesamten Verwendungstemperaturbereich und Betriebsspannungsbereich für den nutzbaren kurzzeitigen Überlastzustand zu verbessern.

Ausgehend von einer Schutzeinrichtung mit den eingangs genannten Merkmalen wird diese Aufgabe erfindungsgemäß gelöst durch die Bemessung der Verhältnisse der elektrischen Widerstandswerte und der Wärmespeichervermögen von allein Bimetallelement und zu diesem als großflächiger Wärmestrahler ausgebildeten und angeordneten Tragteil derart, daß die auf eine erste durch normales Einschalten des Motors und der ersten Wärmeüberlastungsabschaltung bestimmte Haltezeit bei anhaltender Überlastung und konstantem Strom folgenden Schaltzyklen eine zunehmend kürzer werdende Einschaltdauer ergeben. Bei Blockierung des Motors ergeben sich trotz des abfallenden Blockierstromes nahezu konstante Einschaltdauern bis die Rückführung durch Umgebungstemperaturanstieg am Einbauort der Schutzeinrichtung wirksam wird und ein thermischer Gleichgewichtszustand bei einer geringen Einschaltdauer (ED) erreicht wird.

Erfindungsgemäß sind die Verhältnisse der Wärmespeicherfähigkeit - die hier vorgesehenen Widerstandsmaterialien liegen im Bereich der spezifischen Wärmekapazität von 0,095 kcal/kg grd. und 0,114 kcal/kg grd. und bei Wichten von 8,600 kp/m³ bis 7.900 kp/m³, so daß die Massen zumindest annähernd im Verhältnis zu ihrer Wärmespeicherfähigkeit vergleichbar sind - und die Wahl des Verhältnisses des elektrischen Widerstandes und der Masse von Tragteil als Wärmespeicher zu elektrischem Widerstand und Masse des Bimetalls entscheidend dafür, daß man in dem auf die erste Haltezeit (erstes Enschaltintervall) folgenden Schaltzyklen bei anhaltender Überlast zunehmend kürzer werdende Einschaltdauern bis zum Erreichen des thermischen Gleichgewichtes erhält und das Verhältnis von Einschaltdauer zu Ausschaltdauer zunimmt. Dieses Verhalten führt insbesondere dazu, daß sich ein eingeschwungener Gleichgewichtszustand ohne Überschwingen der Bürste - und der Wicklungstemperaturen erreichen läßt, und zwar vorzugsweise derart, daß nach der ersten, möglichst langen Haltezeit, die folgende Pausezeit kleiner bis gleich 15 Sek. beträgt und die zweite Haltezeit nicht kleiner 0,7 Sek. liegt. Die Begrenzung der Ausschaltdauer in diesem Umfange empfiehlt sich, weil der Benutzer des Motors bzw. des damit angetriebenen Gegenstandes ansonsten zur Annahme eines echten Fehlers neigt.

Die Schalttemperaturdifferenz (Delta K) zwischen effektiv erreichter Endtemperatur des Bimetallschaltgliedes und der festliegenden Rückschalttemperatur des Schaltgliedes vergrößert sich gezielt mit zunehmender Strombelastung durch die überlagerte Hysterese der thermischen Rückführung. Durch den gezielt bemessenen Wärmespeicher bzw. die vorerwähnten Verhältnisse von Wärmespeichervermögen und elektrischem Widerstand des Tragteils als Wärmespeichers einerseits und des Bimetallelementes erreicht man, daß mit ein und derselben Schutzeinrichtung eine große Bandbreite unterschiedlicher Empfindlichkeiten abgedeckt werden kann. Die erzielbaren Strom-/Zeit-Auslösekennlinien sind sehr steil und ergeben lange erste Haltezeiten bei hohem Strom und hoher Umgebungstemperatur sowie hohe Stromempfindlichkeiten im Haltezeit-Bereich von 30 Sek., der für Kurzzeitmotoren mit großen Temperatur-Änderungsgeschwindigkeiten und damit geringen Zeitkonstanten sehr wichtig ist (z.B. bei Umgebungstemperatur -40°C und der unteren Grenzspannung von 9 V).

Eine derartige Schutzeinrichtung erfindungsgemäßer Art zeichnet sich insbesondere dadurch aus, daß das Tragteil als flächiger Wärmestrahler im wesentlichen flächenparallel und teilflächendeckend gering beabstandet zu wenigstens einer der beiden Breitflächen des Bimetallelementes verlaufend angeordnet ist, daß das Verhältnis der Wärmespeichervermögen (Massen) von Tragteil zu Bimetallelement größer/gleich 1,5 : 1 bis 3,5 : 1 ist und daß das Verhältnis der elektrischen Widerstände von Tragteil zu Bimetallelement größer/gleich 4 : 1 bis 8 : 1 ist.

In weiterhin bevorzugter Ausführung bzw. Vorgehensweise wird das Tragteil als Wärmespeicher an die vorerwähnten Verhältnisse angepaßt ausgestaltet, und zwar durch gezielte Formgebung bestimmter Bereiche definierte Zonen zur Bestimmung des elektrischen Widerstandes und des Wärmeleitvermögens. Zu diesem Zwecke kann insbesondere eine Zonenausformung durch eine oder mehrere Aussparungen in dem Tragteil ausgebildet sein.

Das Tragteil kann ein- oder mehrteilig ausgebildet uns sich benachbart an nur einer der Breitflächen des Bimetallelementes erstrecken, es kann aber auch zwischen entsprechenden Teilabschnitten das Bimetallelement beidseitig der Breitflächen zwischen sich aufnehmen.

In praktisch bevorzugter Ausführung ist das Bimetallelement als breitflächiges Schnappscheibeelement mit einer nach innen abragenden Wurzel zur Festlegung an einem aus der Ebene des Tragteils ausgekröpften Befestigungsende versehen und mit einer von den von einer Anschlußfahne getragenen festen Kontaktteil nach außen abragenden Zunge ausgebildet, die den durch die wärmeabhängige Schnappbewegung des Bimetallelementes bewegten Kontaktteil trägt. Dabei weist das Tragteil einen die Wurzel und anschließende Bereiche des Bimetallelementes großflächig überdeckenden Steg und an dessen Endbereichen zwei gleichgerichtet abstrebende Schenkel auf, deren einer kürzer ausgebildet in das zum anderen Schenkelende hin gerichtet abgekröpft anschließende Befestigungsende mündet, während der andere Schenkel länger ausgebildet in eine Anschlußfahne übergeht. Die Schutzeinrichtung kann ein das Bimetallelement und das Tragteil einhüllendes Gehäuse aufweisen, das mittels eines die Einzelteile und Anschlüsse haltenden Sockels verschließbar ist.

Die Erfindung wird anhand des in der Zeichnung wiedergegebenen Ausführungsbeispieles nachstehend näher erläutert. Es zeigen
- Figur 1: eine schematische Seitenansicht;
- Figur 2: eine schematische Stirnansicht, von der den Anschlußfahnen abgewandten Seite her und
- Figur 3: eine Draufsicht etwa senkrecht zur flächigen Erstreckung von Bimetallelement und Tragteil.

Die insgesamt mit 1 in den drei Darstellungen gezeigte beispielhafte Schutzeinrichtung weist einen Sockel 2 auf, welcher sämtliche Bauteile der Schutzeinrichtung haltert und dem Aufstecken eines nicht gezeigten Gehäuses dient, das im aufgesteckten Zustand die Bauteile mit Ausnahme der aus dem Sockel austretenden Anschlußfahnen 4 und 5 einschließt.

Ein flächiges Tragteil 3 durchläuft den Sockel 2 und mündet nach außen in die Anschlußfahne 4, und eine weitere Anschlußfahne 5 durchläuft den Sockel 2 und trägt an einem zur anderen Fahne 4 hin abgewinkelten Endabschnitt den festen Kontaktteil 7 eines insgesamt mit 6 bezeichneten Unterbrecherkontaktes.

Ein beweglicher Kontaktteil 8 ist an einer nach außen auf den festen Kontaktteil 7 zu gerichteten Zunge 9 eines als Schnappscheibe ausgebildeten Bimetallelementes 10 befestigt, das seinerseits über einen ins Innere des Ringes ragenden Wurzelbereich 11 mit einem auf die Ringebene zu abgekröpften Befestigungsende 12 des Tragteils 3 an diesem festgelegt ist, bspw. durch eine Punktverschweißung oder dgl. dauerhafte Befestigung.

Das Tragteil 3 ist in seinem der Anschlußfahne 4 abgewandten Bereich mit einem Steg 15 versehen, der quer zur Längsrichtung der Anschlußfahnen 4 und 5 über die Breite des flächigen Bimetallelementes 10 dessen Breitfläche teilweise abdeckend geführt ist und an dessen beiden Enden rechtwinklig Schenkel abstehen, deren einer 13 auf die Anschlußfahne 5 zu gerichtet und dann rechtwinklig abgeknickt in das abgekröpfte Befestigungsende 12 mündet, während der andere Schenkel 14 geradlinig in die Anschlußfahne 4 übergeht. Der hier besonders interessierende Bereich des flächigen Tragteils 3, der verhältnismäßig eng benachbart dem Bimetallelement 10 zugeordnet und dieses teilflächig breitseitig überdeckend angeordnet ist, trägt in der Zeichnung hervorhebend eine Schraffur. Das Tragteil 3 bildet einen Wärmespeicher, zwischen dem und dem Bimetallelement 10 ein Wärmeübergang vor allem durch Wärmestrahlung stattfindet.

Das Bimetallelement 10 ist hinsichtlich seiner Masse und seines elektrischen Widerstandes wesentlich weiter vorgegeben als das Tragteil, so daß dieses als Wärmespeicher hinsichtlich seines Wärmespeichervermögens bzw. seiner Masse und seines elektrischen Widerstandes an das Bimetallelement angepaßt werden kann, und zwar in einem Verhältnis von 1,5 : 1 bis 3,5 : 1 hinsichtlich Masse Tragteil als Wärmespeicher zu Masse Bimetallelement und im Verhältnis von 4 : 1 bis 8 : 1 hinsichtlich des elektrischen Widerstandes Tragteil zu elektrischem Widerstand Bimetallelement. Eine entsprechende Anpassungsmöglichkeit läßt sich durch Ausnehmungen und Aussparungen, wie im Steg 15 des Tragteils 3 bei 16 gezeigt, vornehmen. Die durch diese Ausnehmung 16 im Steg 15 gebildeten stabförmigen Zonen 17 und 18 bestimmen neben dem elektrischen Widerstand auch das Wärmeleitvermögen, so daß der Wärmeabfluß aus dem Tragteil 3 über das abgekröpfte Befestigungsende 12 in den Wurzelbereich 11 des Bimetallelementes 10 oder umgekehrt gerichtet ebenfalls beeinflußbar ist.

Zwischen den Anschlußfahnen 4 und 5, die in den Speisekreis der nicht dargestellten Motorwicklung eingeschaltet sind, liegen der Unterbrecherkontakt 6, das Bimetallelement 10 und das Tragteil 13 in einer elektrischen Reihenschaltung, so daß im Falle der Motorspeisung der Speisestrom die vorgenannten Teile der Schutzeinrichtung durchfließt, wobei die im vorstehenden Verhältnis gezielt elektrisch widerstandbehafteten Bauteile Bimetallelement 10 und Tragteil 3 sich erwärmen und wiederum im vorstehenden Verhältnis Wärme speichern. Bei Überlastung des Motors öffnet das Bimetallelement 10 durch seine wärmeabhängige Verformung den Unterbrecherkontakt 6 und unterbricht damit den Stromfluß durch die Motorwicklung und die Schutzeinrichtung. Die Wärmebeaufschlagung des Bimetallelementes wird durch die getroffene Wärmespeicherung derart beeinflußt, daß bei vorausgegangener hoher Überbelastung z.B. bei hoher Betriebsspannung und daraus resultierendem hohem Strom, die nachfolgende erste Pausezeit verlängert wird und daß die nachfolgenden Haltezeiten kürzer werden und die folgenden Pausezeiten trotz des abfallenden Stromes durch die Wicklungserwärmung etwa gleich bleiben, so daß die Einschaltdauer (ED) kürzer wird, ohne daß zunächst eine Rückführung von Motorwärme durch die Ankererwärmung benötigt wird. Mit zunehmender Motorerwärmung bei anhaltender Überlastung werden die Einschaltzeiten zunehmend kürzer und die Pausezeiten länger bis ein thermischer Gleichgewichtszustand erreicht ist. Dieser Gleichgewichtszustand wird bei einer extrem niedrigen Einschaltdauer von typisch unter 5% erreicht, so daß die resultierenden Wicklungstemperaturen und Kohlebürstentemperaturen sehr niedrige Werte, z.B. typisch 150 - 180°C Wicklungstemperatur und 135 - 170°C Kohletemperatur, erreichen.

## Patentansprüche

1. Schutzeinrichtung (1) gegen Wärmeüberlastung eines Elektro-Kleinmotors für hohe thermische Belastbarkeit, insbesondere ausgerüstet mit einem Stator aus Dauermagnetwerkstoff und einem eine elektrisch gespeiste Wicklung aufweisenden Rotor und eingesetzt als Kurzzeitläufer-Motoren für Kraftfahrzeug-Ausrüstungsteile, die einen in den Motorspeisekreis eingeschalteten Unterbrecherkontakt (6) aufweist, der durch ein Bimetallelement (10) den Kontakt bei bestimmter Erwärmung - vorzugsweise schlagartig, z.B. nach Art eines Schnappringes öffnend betätigt ist, welches an einem ein- oder mehrteiligen Tragteil (3) gehalten ist, wobei der Unterbrecherkontakt (6), das Bimetallelement (10) und das Tragteil (3) in elektrischer Reihenschaltung angeordnet sind sowie das Bimetallelement (10) und das Tragteil (3) hinsichtlich des jeweiligen elektrischen Widerstandes und des jeweiligen Wärmespeichervermögens bestimmte Verhältnisse zueinander aufweisen und räumlich in etwa breitflächig paralleler überlappender Zuordnung zueinander angeordnet sind,
**gekennzeichnet durch**
die Bemessung der Verhältnisse der elektrischen Widerstandswerte und der Wärmespeichervermögen von allein Bimetallelement (10) und zu diesem als großflächiger Wärmestrahler ausgebildeten und angeordneten Tragteil (3) derart, daß die auf eine erste durch normales Einschalten des Motors und der ersten Wärmeüberlastungsabschaltung bestimmte Haltezeit bei anhaltender Überlastung und konstantem Strom folgenden Schaltzyklen eine zunehmend kürzer werdende Einschaltdauer ergeben und ein zunehmendes Verhältnis von Ausschaltdauer zu Einschaltdauer aufweisen.

2. Schutzeinrichtung nach Anspruch 1,
**dadurch gekennzeichnet,**
daß bei anhaltender Überlastung des Motors die an die Haltezeit anschließende Schaltzyklenfolge einen eingeschwungenen Enderwärmungszustand ohne Überschwingen der Bürsten- und Wicklungstemperatur erreicht.

3. Schutzeinrichtung nach Anspruch 2,
**dadurch gekennzeichnet,**
daß im eingeschwungenen Zustand die Einschaltdauer nicht kleiner als 0,7 sek. und die Ausschaltdauer kleiner bis gleich 15 sek. beträgt.

4. Schutzeinrichtung nach einem der Ansprüche 1 bis 3,
**dadurch gekennzeichnet,**
daß das Tragteil (3) als flächiger Wärmestrahler im wesentlichen flächenparallel und teilflächendeckend gering beabstandet zu wenigstens einer der beiden Breitflächen des Bimetallelementes (10) verlaufend angeordnet ist,
daß das Verhältnis der Wärmespeichervermögen, d.h. Massen, von Tragteil (3) zu Bimetallelement (10) größer/gleich 1,5 : 1 bis 3,5 :1 ist und
daß das Verhältnis der elektrischen Widerstände von Tragteil (3) zu Bimetallelement (10) größer/gleich 4 : 1 bis 8 : 1 ist.

5. Schutzeinrichtung nach einem der Ansprüche 1 bis 4,
**dadurch gekennzeichnet,**
daß das Tragteil (3) durch gezielte Formgebung bestimmter Bereiche definierte Zonen (17, 18) zur Bestimmung des elektrischen Widerstandes und des Wärmeleitvermögens des Tragteils (3) aufweist.

6. Schutzeinrichtung nach Anspruch 5,
**dadurch gekennzeichnet,**
daß die Zonenausformung durch eine oder mehrere Aussparungen (16) gebildet ist.

7. Schutzeinrichtung nach einem der Ansprüche 1 bis 6,
**dadurch gekennzeichnet,**
daß das Bimetallelement (10) als breitflächiges Schnappringelement mit einer nach innen abragenden Wurzel (11) zur Festlegung an einem aus der Ebene des Tragteils (3) ausgekröpften Befestigungsende (12) und mit einer von den von einer Anschlußfahne (5) getragenen festen Kontaktteil (7) nach außen abragenden Zunge (9) ausgebildet ist, die den durch die wärmeabhängige Schnappbewegung des Bimetallelementes (10) bewegten Kontaktteil (8) trägt.

8. Schutzeinrichtung nach einem der Ansprüche 1 bis 7,
**dadurch gekennzeichnet,**
daß das Tragteil (3) einen die Wurzel (11) und anschließende Bereiche des Bimetallelementes (10) großflächig überdeckenden Steg (15) und an dessen Endbereichen zwei gleichgerichtet abstrebende Schenkel (13, 14) aufweist, deren einer (13) kürzer ausgebildet in das zum anderen Schenkelende (14) hin gerichtet abgekröpft anschließende Befestigungsende (12) mündet, während der andere Schenkel (14) länger ausgebildet in eine Anschlußfahne (4) übergeht.

9. Schutzeinrichtung nach einem der Ansprüche 6 bis 8,
**dadurch gekennzeichnet,**
daß in den Steg (15) des Tragteils (3) eine Aussparung (16) eingebracht ist.

10. Schutzeinrichtung nach einem der Ansprüche 1 bis 9,
**dadurch gekennzeichnet,**
daß die Anschlußfahnen (4, 5) in einem Sockel (2) gehalten sind, auf den ein das Bimetallelement (10) und das Tragteil (3) umgreifendes Gehäuse aufsetzbar ist.

## Claims

1. A protective device (1) to protect a small electric motor from overloading due to heat for high thermal loadability, especially equipped with a stator made from permanent magnetic material and an electrically-supplied rotor with windings being utilised as a short-time service motor in automotive equipment, having a contact-breaker assembly (6) switched in the motor supply circuit, the contact being opened on reaching a certain temperature, preferably immediately, e.g. in the manner of a snap-ring, by a bimetallic element (10), which is fitted to a one-or multi-part carrier unit (3), the contact-breaker assembly (6), the bimetallic element (10) and the carrier unit (3) being electrically arranged in series, and the bimetallic element (10) and the carrier unit (3) having a certain relationship with each other with regard to the respective electrical resistances and the respective heat storage capacities, and being spatially arranged to be located parallel and overlapping over a wide area, characterised by the provision of the relationships of the electrical resistance values and the heat storage capacities of the bimetallic element (10) alone and of the attached carrier unit (3), formed as a wide-surface heat radiator, in such a way that an increasingly short operating time results via a first normal activation of the motor and the first stop-time determined by the heat overload shutoff on cessation of the overload and with constant current for the following switching cycles, and has an increasing relationship between shutoff time and activation time.

2. A protective device according to claim 1,
characterised in that on cessation of the motor overload, the switching cycle consequences which are additional to the shutoff time reach a transient end heating state without exceeding the brush and winding temperature.

3. A protective device according to claim 2,
characterised in that the operating time is not less than 0.7 seconds and the shutoff time is less than or equal to 15 seconds in the transient state.

4. A protective device according to claims 1 to 3,
characterised in that the carrier unit (3) is arranged as a flat heat radiator, substantially area-parallel and partially overlapping, located close to one of the two wide-area contacts of the bimetallic element (10), and that the ratio of the heat storage capacity, i.e. mass, of the carrier unit (3) to the bimetallic element (10) is greater than or equal to 1.5:1 to 3.5:1, and that the ratio of the electrical resistances of carrier unit (3) to the bimetallic element (10) is greater or equal to 4:1 to 8:1.

5. A protective device according to claims 1 to 4,
characterised in that the carrier unit (3), as a result of targeted shaping of certain areas, has defined zones (17,18) for determination of the electrical resistance and the heat storage capacity of the carrier unit (3).

6. A protective device according to claim 5,
characterised in that the shaping of the zones is defined by one or more recesses (16).

7. A protective device according to claims 1 to 6,
characterised in that the bimetallic element (10) is formed as a wide-area snap-ring element with an inwardly-facing root (11) for fixing to an attachment end (12) hollowed out of the plane of the carrier unit (3), and with a tongue (9) extending outwards from the fixed contact (7), supported via a connection lug (5), which supports the moveable contact (8), the latter being moved by the heat-dependent snap-action of the bimetallic element (10).

8. A protective device according to claims 1 to 7,
characterised in that the carrier unit (3) has a web (15) which extensively covers the root (11) and connected areas of the bimetallic element (10), and also has at an end region two equiaxially-braced arms, of which one (13) is shorter, and ends in a hollowed-out connecting end (12) facing the other arm end (14), whereas the other arm (14) is longer, and merges into a connecting lug (4).

9. A protective device according to claims 6 to 8,
characterised in that the web (15) of the carrier unit (3) is brought into a recess (16).

10. A protective device according to claims 1 to 9,
characterised in that the connecting lugs (4,5) are held in a socket (2), onto which the housing embracing the bimetallic element (10) and the carrier unit (3) can be placed.

## Revendications

1. Dispositif de protection (1) contre la surcharge thermique d'un petit moteur électrique soumis à une forte sollicitation thermique, en particulier équipé d'un stator constitué par un aimant permanent et d'un rotor avec un enroulement alimenté, utilisé comme moteur à courte durée de fonctionnement pour l'entraînement de pièces d'équipement de véhicules automobiles,
• ayant un contact d'interruption (6) branché dans le circuit d'alimentation du moteur, qui est ouvert par un élément bimétallique (10) pour une certaine élévation de température, notamment de manière brusque par exemple à la manière d'une bague à déclic, cet élément bimétallique étant porté par une pièce de support (3) en une ou plusieurs parties,
• le contact d'interruption (6), l'élément bimétallique (10) et la pièce de support (3) étant branchés électriquement en série et,
• l'élément bimétallique (10) et la pièce de support (3) ayant entre eux des rapports déterminés pour la résistance électrique respective et la capacité calorifique respective, et étant prévus dans l'espace de manière à se chevaucher de façon parallèle sensiblement sur une grande surface,
caractérisé en ce que
le dimensionnement des rapports des valeurs des résistances électriques et des capacités calorifiques du seul élément bimétallique (10) et de sa pièce de support (3) montée et réalisée comme radiateur thermique de grande surface, est tel que les cycles de commutation qui font suite à une première durée de maintien définie par le branchement normal du moteur et la première coupure de surcharge thermique, si la surcharge persiste et sous un courant constant, donnent une durée de branchement qui raccourcit de plus en plus, et ces cycles de commutation ont un rapport entre la durée de coupure et la durée de branchement qui augmente.

2. Dispositif de protection selon la revendication 1,
caractérisé en ce qu'
en cas de surcharge persistante du moteur, la suite des cycles de commutation après la durée de maintien atteint un état de chauffage final stable, sans sur-oscillations de la température des balais et de l'enroulement.

3. Dispositif de protection selon la revendication 2,
caractérisé en ce qu'
à l'état stable, la durée de branchement n'est pas inférieure à 0,7 seconde et la durée de coupure est inférieure ou égale à 15 secondes.

4. Dispositif de protection selon l'une des revendications 1 à 3,
caractérisé en ce que
• la pièce de support (3) est un radiateur thermique plat, disposé essentiellement parallèlement et de façon à recouvrir partiellement, à faible distance, au moins l'une des deux surfaces larges de l'élément bimétallique (10),
• le rapport entre la capacité calorifique, c'est-à-dire la masse de la pièce de support (3), et celle de l'élément bimétallique (10) est supérieur/égal à 1,5:1 jusqu'à 3,5:1, et
• le rapport entre la résistance électrique de la pièce de support (3) et de celle de l'élément bimétallique (10) est supérieur/égal à 4:1 jusqu'à 8:1.

5. Dispositif de protection selon l'une des revendications 1 à 4,
caractérisé en ce que
la pièce de support (3) comporte grâce à une mise en forme choisie, certaines zones (17, 18) avec des plages définies déterminant la résistance électrique et la conductivité thermique de la pièce de support (3).

6. Dispositif de protection selon la revendication 5
caractérisé en ce que
la forme des zones est réalisée par une ou plusieurs découpes (16).

7. Dispositif de protection selon l'une des revendications 1 à 6,
caractérisé en ce que
l'élément bimétallique (10) est un élément à bague à déclic de grande surface, ayant une racine (11) en saillie vers l'intérieur pour être fixée à une extrémité de fixation (12) repliée à partir du plan de la pièce de support (3) et une pièce de contact fixe (7), portée par l'une des broches de branchement (5), avec une languette (9) en saillie vers l'extérieur qui porte la pièce de contact (8) commandée par le mouvement à déclic, dépendant de la température, de l'élément bimétallique (10).

8. Dispositif de protection selon l'une des revendications 1 à 7,
caractérisé en ce que
la pièce de support (3) comporte une branche (15) qui recouvre sur une grande surface la racine (11) et les zones adjacentes de l'élément bimétallique (10), et porte, à ses zones d'extrémité, deux branches en saillie (13, 14) dirigées dans la même direction, dont l'une (13) courte, est repliée vers l'autre extrémité de branche (14) pour arriver sur l'extrémité de fixation (12) alors que l'autre branche (14) plus longue, se poursuit par une broche de branchement (4).

9. Dispositif de protection selon l'une des revendications 6 à 8,
caractérisé en ce qu'
une découpe (16) est réalisée dans la branche (15) de la pièce de support (3).

10. Dispositif de protection selon l'une des revendications 1 à 9,
caractérisé en ce que
les broches de branchement (4, 5) sont maintenues dans un socle (2) qui reçoit un boîtier entourant l'élément bimétallique (10) et la pièce de support (3).
